# EUROPÄISCHE PATENTSCHRIFT

(11) **EP 2 172 612 B1**
(45) Veröffentlichungstag und Bekanntmachung des Hinweises auf die Patenterteilung: **22.05.2013**
(21) Anmeldenummer: 09170827.1
(22) Anmeldetag: 21.09.2009
(51) Int. Cl.: E06B 3/66

(54) **Sprossenhohlprofil, sowie Verfahren und Vorrichtung zu seiner Herstellung**
Hollow transom profile and method and device for production of same
Profilé d'épart renforcé, et son procédé et dispositif de fabrication

(30) Priorität: 06.10.2008 DE 102008050541
(43) Veröffentlichungstag der Anmeldung: 07.04.2010
(73) Patentinhaber: Helmut Lingemann GmbH & Co., D-42111 Wuppertal (DE)
(72) Erfinder: Engelmeyer, Jörg, 42111, Wuppertal (DE)
(74) Vertreter: Solf, Alexander

(56) Entgegenhaltungen:
- EP-A2- 1 231 351
- DE-A1- 19 751 114

## Beschreibung

Die vorliegende Erfindung betrifft ein Sprossenhohlprofil aus Metall, vorzugsweise aus Aluminium für Isolierverglasungen sowie ein Verfahren und eine Vorrichtung zur Herstellung des Sprossenhohlprofils.

In Isolierverglasungen werden Sprossen zwischen zwei Glasscheiben von z.B. Fenstern angeordnet. Bei den Sprossen handelt es sich um flache Hohlprofilstangen, die üblicherweise mittels Kreuzverbindungsstücken zusammen gesteckt sind und mit Verbindungsstopfen mit dem Abstandhalterrahmen der Isolierverglasung in Verbindung stehen. Die Sprossen sind dabei vorzugsweise mit Farbe beschichtet, um die Farbe der Sprossen an die Farbe der Fensterrahmen anzupassen.

Es ist bekannt, die Sprossen mittels Extrusion als Strangpresshohlprofile herzustellen und anschließend die gewünschte Farbe mittels elektrostatischer Pulverbeschichtung aufzubringen. Nachteilig bei diesem Verfahren ist, dass die Wandstärke der Strangpresshohlprofile mit 0,6 bis 0,8 mm relativ groß ist, da dünne Wandstärken mit dem Extrusionsverfahren nicht herstellbar sind. Infolgedessen sind durch Extrusion hergestellte Sprossen relativ schwer und teuer, da viel Material benötigt wird. Des Weiteren kann die Beschichtung mit der gewünschten Farbe erst nach der Profilierung des Hohlprofilstranges erfolgen. Zudem ist bei der Pulverbeschichtung das Problem, dass sich an scharfen Kanten die Feldlinien konzentrieren. Eine Überbeschichtung der Werkstückkanten ist häufig die Folge. Außerdem ist eine mittels Pulverbeschichtung beschichtete Oberfläche relativ uneben und es wird verhältnismäßig viel Farbe benötigt.

Die DE 197 51 114 A1 offenbart ein Sprossenhohlprofil mit einer Außenseite und einer Innenseite sowie zwei Randseiten. Gemäß der DE 197 51 114 A1 werden die Innenseite und die Außenseite des Sprossenhohlprofils mit Farbe bedruckt. Dazu drücken Auftragsrollen auf die Innenseite und die Außenseite des Sprossenhohlprofils drauf. Die Führung des Sprossenhohlprofils erfolgt dabei so, dass die Innen- und Außenseite oben und unten angeordnet sind und die beiden Randseiten des Sprossenhohlprofils vertikal ausgerichtet sind. Die die Schweißnaht aufweisenden Randseiten werden gemäß der DE 197 51 114 A1 durch Aufspritzen von Farbe z. B. mittels Farbstoffsprühdosen beschichtet.

Ein weiteres Verfahren zur Herstellung von Sprossenhohlprofilen ist aus der EP 1 231 351 A2 bekannt. Die Herstellung gemäß EP 1 231 351 A2 erfolgt durch Rollverformung. Dabei wird ein Abdeckmaterial auf ein metallisches Flachbandmaterial aufgetragen. Anschließend wird das Flachbandmaterial mit dem Abdeckmaterial mittels Rollbiegen zu einem Sprossenhohlprofil verformt.

Ein weiteres Verfahren zur Herstellung von Sprossenhohlprofilen ist aus der EP 0 577 150 B1 bekannt. Die Herstellung gemäß EP 0 577 150 B1 erfolgt durch Rollverformung. Dabei wird die gewünschte Farbe auf ein metallisches Flachbandmaterial mit einem Walzendruckwerk aufgetragen. Anschließend wird das Flachbandmaterial in Streifen geschnitten und diese Streifen mittels Rollbiegen verformt, bis die beiden Längskanten der Streifen aneinander stoßen. Dabei entsteht eine flache Endloshohlprofilstange. Die beiden Stoßkanten werden anschließend miteinander verschweißt. Vorteilhaft bei diesem Verfahren ist, dass Profile mit geringer Wandstärke herstellbar sind. Zudem wird für den Farbauftrag deutlich weniger Farbe benötigt als beim Pulverbeschichten und es ist eine glattere Oberfläche erzeugbar. Nachteilig beim Rollbiege-Verfahren ist allerdings, dass sich die Farbe im Bereich der Schweißnaht beim Verschweißen ablöst und die Schweißnaht sichtbar ist, was unschön ist. Um diesen Nachteil zu überwinden, offenbart die EP 0 577 150 B1 nach dem Verschweißen eine Profileinziehung im Bereich der Schweißnaht vorzusehen, wobei die Schweißnaht im Bereich des Bodens der Profileinziehung vorgesehen ist, so dass die Schweißnaht optisch verdeckt angeordnet ist.

Außerdem ist es bekannt, Sprossenhohlprofile mit dem Rollbiege-Verfahren herzustellen, ohne jedoch vor dem Rollbiegen auf das Flachbandmaterial Farbe aufzutragen. Stattdessen wird das fertig gebogene und profilierte Sprossenhohlprofile pulverbeschichtet. Durch die nachträgliche Beschichtung mittels Pulverbeschichtung anstelle des Druckauftrages gemäß der EP 0 577 150 B1 kann die Schweißnaht zwar unsichtbar gemacht werden, das Pulverbeschichten hat aber die oben erwähnten Nachteile und ist nur in dicken Schichten möglich, um eine vollständige Abdeckung zu erreichen.

Des Weiteren ist es außerhalb der Sprossenfertigung bei längsseitig verschweißten Rundrohren bekannt, diese außenseitig bereichsweise abzuschaben, um eine gute Oberfläche zu erhalten. Dies erfolgt mittels eines ringförmigen Messerträgerkopfs, der drei Messerplatten aufweist, die in Umfangsrichtung des Messerträgerkopfes gleichmäßig verteilt angeordnet sind, wobei der Messerträgerkopf um seine Ringachse oszilliert. Das geschweißte Rundrohr wird durch den Messerträgerkopf durch gefahren, wobei jeweils eines der Messer mit dem Rundrohr derart in Eingriff steht, dass die Außenseite des Rundrohrs bereichsweise abgeschabt wird.

Zusammenfassend ist festzustellen, dass das Verfahren der EP 0 577 150 B1, insbesondere aufgrund der geringen Wandstärke der mit diesem Verfahren hergestellten Profile und der für den Farbauftrag notwendigen geringen Farbmenge dasjenige ist, das sich am meisten bewährt hat.

Aufgabe der vorliegenden Erfindung ist deshalb, das Verfahren der EP 0 577 150 B1 dahingehend weiter zu entwickeln, dass ein kostengünstiges, einfaches und effizientes Verfahren zur Herstellung von Sprossenhohlprofilen aus Metall für Isolierverglasungen, bereit gestellt wird, wobei das hergestellte Sprossenhohlprofil eine möglichst geringe Wandstärke und eine gleichmäßig mit Farbe beschichtete Oberfläche aufweisen soll.

Weitere Aufgabe der Erfindung ist die Bereitstellung einer Vorrichtung zur kostengünstigen, einfachen und effizienten Herstellung von derartigen Sprossenhohlprofilen aus Metall für Isolierverglasungen.

Weitere Aufgabe der vorliegenden Erfindung ist die Bereitstellung eines derartigen kostengünstig und einfach herstellbaren Sprossenhohlprofils aus Metall für Sprossen für Isolierverglasungen, das eine möglichst geringe Wandstärke und eine gleichmäßig mit Farbe beschichtete Oberfläche aufweist.

Diese Aufgaben werden durch die Merkmale der Ansprüche 1, 4 und 12 gelöst. Vorteilhafte Weiterbildungen der Erfindung sind in den sich jeweils anschließenden Unteransprüchen gekennzeichnet.

Im Folgenden wird die Erfindung anhand einer Zeichnung beispielhaft näher erläutert. Es zeigen:
- Figur 1:: Ein erfindungsgemäßes Sprossenhohlprofil im Querschnitt
- Figur 2:: Schematisch die Herstellung des erfindungsgemäßen Sprossenhohlprofils aus einem Metallbreitband in perspektivischer Darstellung
- Figur 3:: Einen Querschnitt eines längsseitig verschweißten flachovalen Endloshohlprofilsstrangs vor dem erfindungsgemäßen Schweißnaht-Abtragen, das heißt mit erhabener Schweißnaht
- Figur 4:: Schematisch eine Seitenansicht des Hohlprofilsstrangs gemäß Figur 3
- Figur 5:: Schematisch eine Schweißnahtabtrageinrichtung der erfindungsgemäßen Vorrichtung
- Figur 6:: Schematisch eine Farbauftrageinrichtung der erfindungsgemäßen Vorrichtung
- Figur 7:: Schematisch ein Fenster mit einer Isolierverglasung in einer Vorderansicht

Ein Fenster 1 (Fig. 7) mit einer Isolierverglasung weist im allgemeinen einen Fensterrahmen 2, wenigstens zwei auf Abstand angeordnete, im Fensterrahmen 2 gelagerte Glasscheiben 3 und einen die Glasscheiben 3 auf Abstand haltenden, mit Trockenmittel gefüllten Abstandhalterahmen 4 auf. Im Zwischenraum zwischen den Glasscheiben 3 sind Sprossen 5 angeordnet. Bei den Sprossen 5 handelt es sich um auf die gewünschte Länge abgeschnittene Sprossenhohlprofile bzw. Hohlprofilstangen 6 aus Metall, insbesondere Aluminium mit einer Längsschweißnaht 7 (Fig. 1,3,4), die zu einem Kreuzungsgebilde zusammengesetzt sind. An den Kreuzungsstellen sind die Sprossen 5 in an sich bekannter Weise mit Kreuzverbindungsstücken zusammengesetzt (nicht dargestellt). Verbindungsstopfen übernehmen in an sich bekannter Weise die Lagerung der Sprossen 5 am Abstandhalterrahmen 4.

Sprossen 5 können unterschiedliche Hohlprofilquerschnittsformen aufweisen. Ein gängiges Sprossenhohlprofil 6 (Fig. 1), weist eine Profilwandung 6a sowie eine Profilaußenfläche 6b und eine Profilinnenfläche 6c auf. Die Profilwandung 6a weist parallel zu den Glasscheiben 3 angeordnete bzw. anzuordnende Seitenwandungen 8 und vorzugsweise quer bzw. senkrecht zu den Seitenwandungen 8 verlaufende, sich in eine Breitenrichtung 13 des Sprossenhohlprofils 6 erstreckende Stirnwandungen 9 auf. Im Bereich der Seitenwandungen 8 und Stirnwandungen 9 ist die Profilaußenfläche 6b ebenflächig ausgebildet. Da sich der Querschnitt von den Seitenwandungen 8 zu den Stirnwandungen 9 hin verjüngt, das heißt die Breite des Sprossenhohlprofils 6 abnimmt, weist die Profilwandung 6a zudem vier Übergangswandungen 10 auf. Die Übergangswandungen 10 verbinden jeweils eine Seitenwandung 8 mit der in Umfangsrichtung des Sprossenhohlprofils 6 gesehen nächsten Stirnwandung 9. Dazu sind die Übergangswandungen 10 vorzugsweise hohlkehlenförmig bzw. von außen des Sprossenhohlprofils 6 gesehen konkav ausgebildet. Des Weiteren weist das Sprossenhohlprofil 6 eine Längserstreckung in Richtung einer Längsachse 11 auf. Zudem weist das Sprossenhohlprofil 6 zwei sich parallel zur Längsachse 11 erstreckende, aneinander liegende Stoßkanten bzw. Längskanten 12 auf, wobei die beiden Stoßkanten 12 mittels der sich ebenfalls parallel zur Längsachse 11 erstreckenden der Längsschweißnaht 7 miteinander verschweißt sind. Die Stoßkanten 12 und die Längsschweißnaht 7 sind vorzugsweise im Bereich einer der beiden Stirnwandungen 9 vorgesehen. Insbesondere sind die beiden Stoßkanten 12 und die Längsschweißnaht 7 dabei quermittig in Bezug zur Erstreckung der entsprechenden Stirnwandung 9 in Breitenrichtung 13 angeordnet. Zweckmäßigerweise ist das Sprossenhohlprofil 6 insgesamt symmetrisch zu einer sich parallel zur Längsachse 11 und senkrecht zur Breitenrichtung 13 erstreckenden Mittenebene 14 ausgebildet.

Die Herstellung des erfindungsgemäßen Sprossenhohlprofils 6 erfolgt dabei in einem, bevorzugt kontinuierlichen, Verfahren durch Rollverformung und Längsverschweißen aus einem metallischen Flachbandmaterial bzw. Metallband 15 (Fig. 2). Dazu wird zunächst das relativ breites Metallband 15, das zweckmäßigerweise auf einer Haspel (nicht dargestellt) aufgewickelt ist, von dieser abgezogen, durch eine Farbbeschichtungseinrichtung durchgeführt, in dieser kontinuierlich einseitig mit Farbe beschichtet. Die Beschichtung erfolgt durch Auftragen der Farbe mittels einer an sich bekannten Walzendruckeinrichtung mit einer Auftragswalze (nicht dargestellt). Die Auftragswalze besteht dabei zweckmäßigerweise aus Metall bzw. weist zumindest einen Außenmantel aus Metall auf.

Nach dem anschließenden Trocknen der Farbe in einer Trocknereinrichtung, durch die das beschichtete Metallband 15 zweckmäßigerweise kontinuierlich durchgeführt wird, wird das beschichtete Metallband 15 zweckmäßigerweise wieder aufgewickelt und danach in mehrere zueinander parallele Längsstreifen 16 geschnitten. Dies erfolgt zweckmäßigerweise ebenfalls kontinuierlich in einer Schneideinrichtung. Beidseitige Längskanten 16a der Metallstreifen 16 bilden später die beiden sich längserstreckenden Stoßkanten 12.

In einer sich an die Schneideinrichtung anschließenden an sich bekannten Rollbiegeeinrichtung (nicht dargestellt) wird nun jeweils ein Metallstreifen 16 mittels Rollverformung kontinuierlich derart zu einem längsgeschlitzten Endloshohlprofil 17 verformt, dass die beiden Stoßkanten 12 aneinander stoßen und die mit Farbe beschichtete Seite des Metallstreifens 16 die Profilaußenfläche 6b bildet. Das Rollverformen erfolgt in an sich bekannter Weise mit mehreren, in einer Förderrichtung, in die der Metallstreifen 16 gefördert wird, hintereinander angeordnete Biegerollenpaaren (nicht dargestellt). Dabei wird der Metallstreifen 16 jeweils zwischen den beiden Biegerollen eines Biegerollenpaares durchgeführt. Die eine Biegerolle weist dabei eine konkav gewölbte Umfangsfläche und die andere Biegerolle eine konvex gewölbte Umfangsfläche, wobei die Umfangsflächen so aufeinander abgestimmt sind und die Wölbung von Rollenpaar zu Rollenpaar so zunimmt, dass nach und nach der Metallstreifen zum längsgeschlitzten Endloshohlprofil 17 gebogen wird.

Das Endloshohlprofil 17 weist zweckmäßigerweise einen im Wesentlichen flachovalen, elliptischen Querschnitt auf, wobei wie beim späteren Sprossenhohlprofil 6 bereits die Erstreckung des Endlosrohrs 17 in Breitenrichtung 13 geringer als in Höhenrichtung 18 ist. Das heißt eine Hauptachse 19 des elliptischen Querschnitts ist parallel zur Höhenrichtung 18 und eine Nebenachse 20 ist parallel zur Breitenrichtung 13. Das Endloshohlprofil 17 weist somit zwei sich in Richtung der Hauptachse 19 gegenüberliegende Hauptscheitel 21 und zwei in Richtung der Nebenachse 20 gegenüberliegende Nebenscheitel 22 auf. Dabei ist die Profilwandung 6a im Bereich beider Scheitel 21;22, zumindest aber im Bereich eines, bevorzugt beider der Hauptscheitel 21 abgerundet, insbesondere kreisbogenförmig ausgebildet. Insbesondere weist die Profilaußenfläche 6b in den Hauptscheiteln 21 einen Radius von 2 bis 4 mm, bevorzugt 3 mm auf. Die beiden Hauptscheitel 21 weisen zudem eine stärkere Krümmung auf als die Nebenscheitel 22. Zudem ist das Endloshohlprofil 17 ebenfalls bereits vorzugsweise symmetrisch zur Mittelebene 14 ausgebildet und weist eine Längserstreckung in Richtung der Längsachse 11 auf. Die beiden Stoßkanten 12 und somit auch die Längsschweißnaht 7 sind zudem zweckmäßigerweise an einem der beiden Hauptscheitel 21 angeordnet sind.

In einer sich an die Rollbiegeeinrichtung anschließenden an sich bekannten Schweißeinrichtung der erfindungsgemäßen Vorrichtung (nicht dargestellt) werden die beiden aneinander stoßenden Stoßkanten 12 durch Erzeugen der Längsschweißnaht 7 miteinander verschweißt. Das Verschweißen erfolgt beispielsweise mittels Laserschweißen oder Induktionsschweißen.

Da, wie bereits oben erläutert, sich beim Verschweißen die Farbe auf der Profilaußenfläche 6b im Bereich um die Längsschweißnaht 7 herum ablöst, und die Schweißnaht 7 über die Profilwandung 6a nach außen übersteht, ist erfindungsgemäß vorgesehen, die Längsschweißnaht 7 außenseitig derart abzutragen, dass das Material der Längsschweißnaht 7 nicht mehr über die Profilwandung 6a nach außen übersteht und die Profilaußenfläche 6b in diesem Bereich vorkommen glatt und ebenflächig ist, und den dadurch entstehenden farbfreien Bereich der Profilaußenfläche 6b nachträglich mit Farbe zu beschichten.

Die dazu vorgesehene, der Schweißeinrichtung nachgeordnete, Schweißnahtabtrageinrichtung 23 (Fig. 5) der erfindungsgemäßen Vorrichtung weist einen Klingenhalter 24 zum Halten von zumindest einer, vorzugsweise drei Klingen 25 zum Abschaben der Längsschweißnaht 7 auf. Der Klingenhalter 24 ist vorzugsweise ringförmig ausgebildet und weist eine mittlere durchgehende Öffnung 26 auf, durch die das Endloshohlprofil 17 (in Fig. 5 ist stattdessen ein Rundrohr 41 dargestellt) zum Abschaben durchgeführt wird. Des Weiteren weist der Klingenhalter 24 eine vorzugsweise mittige Drehachse 27 auf, die bevorzugt parallel zu einer Transportrichtung 28 ist, in die das Endloshohlprofil 17 durch die Öffnung 26 mittels geeigneter Transportmittel durch transportiert bzw. bewegt wird. Die Transportrichtung 28 ist dabei parallel zur Längsachse 11 des Endloshohlprofils 17. Der gesamte Klingenhalter 24 und somit die Klingen 25 sind um die Drehachse 27 oszillierend drehbar antreibbar. Der Oszillierungswinkel, also der Winkel, den der Klingenhalter 24 in eine Richtung überstreicht, beträgt dabei zweckmäßigerweise 5 bis 25°, bevorzugt 10 bis 25°. Des Weiteren führt der Klingenhalter 24 zweckmäßigerweise 5 bis 60, bevorzugt 20 bis 40 Hin- und Herbewegungen pro Minute aus.

Die drei Klingen 25 sind um die Öffnung 26 herum verteilt angeordnet, wobei sie radial in Bezug zur Drehachse 27 in die Öffnung 26 hinein ragen, also eine die Öffnung 26 begrenzende Öffnungswandungsfläche 29 radial nach innen überragen, so dass mittels der Klingen 25 die Längsschweißnaht 7 abgeschabt werden kann. Dabei sind die drei Klingen 25 bevorzugt um die Drehachse 27 herum, also in Umfangsrichtung der Öffnung 26 gesehen gleichmäßig verteilt angeordnet. Außerdem sind weisen die Klingen 25 vorzugsweise eine identische Raumform auf. Eine Klingenschneidkante 30 weist dabei zweckmäßigerweise einen konkaven, insbesondere um die Drehachse 27 gekrümmten, bogenförmigen Verlauf auf. Zudem erstreckt sich die Klingenschneidkante 30 vorzugsweise in einer zur Transportrichtung 28 senkrechten Ebene.

Um die Längsschweißnaht 7 abzuschaben, ist immer eine der Klingen 25 so angeordnet, dass sie im Eingriff mit dem Endloshohlprofil 17 steht, während dieses durch die Öffnung 26 durch geführt wird. Insbesondere wird das Endlosprofil 17 derart durch die Öffnung 26 durch geführt, dass die Längsschweißnaht 7 nach oben zeigt, so dass immer die obere Klinge 25 im Eingriff mit dem Endloshohlprofil 17 steht. Da das Endloshohlprofil 17 beim Passieren der Klinge 25 eine Relativbewegung zur Klinge 25 in Transportrichtung 28 ausführt und die Klinge 25 aufgrund der Drehbewegung um die Drehachse 27 gleichzeitig eine Relativbewegung zum Endloshohlprofil 17 senkrecht zur Transportrichtung 28 ausführt, wird die Längsschweißnaht 7 mittels eines ziehenden Schnitts von dem Endloshohlprofil 17 außenseitig, also von der Profilaußenfläche 6b her, abgeschnitten bzw. abgeschabt. Dabei wird die Längsschweißnaht 7 abgetragen.

Um die Höhe der jeweils in Eingriff stehenden Klinge 25 auf die Höhe des Endloshohlprofils 17 anzupassen, ist der Klingenhalter 24 vorzugsweise höhenverstellbar. Die Höhe der Klinge 25 muss so eingestellt werden, dass die Längsschweißnaht 7 so weit abgeschabt wird, dass die Längsschweißnaht 7 nicht mehr über die Profilwandung 6 außenseitig übersteht und eine glatte Schweißnahtaußenfläche 7a (Fig. 1) entsteht, aber die Profilwandung 6 nur in geringem Maße mit abgeschabt wird. Die Schweißnahtaußenfläche 7a der abgetragenen Schweißnaht 7 weist vorzugsweise eine Rauhigkeit Ra von 0,152 bis 0,550 µm, bevorzugt 0,250 µm und eine Rauhigkeit Rz 0,85 bis 3,1 µm, bevorzugt 2,7 µm auf. Dies erfordert auch eine entsprechende Anpassung der Klingenanordnung und der Form der Klingenschneidkante 30. Die angegebenen Rauhigkeitswerte wurden über die Länge (parallel zur Längsachse 11) ermittelt.

An die Schweißnahtabtrageinrichtung 23 schließt sich eine an sich bekannte Profilierungseinrichtung (nicht dargestellt) der erfindungsgemäßen Vorrichtung an, in der das längsseitig verschweißte Endloshohlprofil 17 derart profiliert wird, dass es die gewünschte, z.B. die oben beschriebene Querschnittsform des herzustellenden Sprossenhohlprofils 6 erhält. Die Profilierungseinrichtung weist dazu zweckmäßigerweise in an sich bekannter Weise mehrere Profilierungsrollen auf. Insbesondere wird das Endloshohlprofil 17 derart profiliert, dass die beiden Hauptscheitel 21 zur Bildung der Stirnwandungen 9 abgeflacht werden und die beiden Nebenscheitel 22 zur Bildung der Seitenwandungen 8 abgeflacht werden. Zudem werden die konkaven Übergangswandungen 10 eingedrückt.

Gemäß der Erfindung wird das Sprossenhohlprofil 6 nun wie oben bereits erläutert nach dem Profilieren nachträglich nochmals mit Farbe beschichtet und zwar lediglich in einem streifenförmigen farbfreien Bereich auf der Längsschweißnaht 7 und um die Längsschweißnaht 7 herum, wo sich die Farbe beim Verschweißen abgelöst hat. Dieser streifenförmige farbfreie, ebenflächige Bereich liegt folglich auf der Stirnwandung 9, die die Längsschweißnaht 7 aufweist. Dazu ist der Profilierungseinrichtung eine Farbauftragseinrichtung 31 der erfindungsgemäßen Vorrichtung nachgeordnet. Die Farbauftragseinrichtung 31 weist einen Farbbehälter 32 mit der aufzutragenden Farbe, eine Farbaufnahmewalze 33 zum Aufnehmen der Farbe aus dem Farbbehälter und Übertragen der Farbe auf eine Matrizenwalze 34, eine Rakeleinrichtung 35 zum Abrakeln überschüssiger Farbe von der Matrizenwalze 34 und eine Auftragswalze 36 zum Auftragen der Farbe auf das Sprossenhohlprofil 6 auf. Das Sprossenhohlprofil 6 wird dabei in eine vorzugsweise zur Längsachse 11 und zur Transportrichtung 28 parallele, Transportrichtung 42 durch die Farbauftragseinrichtung 31 durchgeführt wird. Die Farbaufnahmewalze 33 ist um eine vorzugsweise zur Transportrichtung 42 senkrechte, vorzugsweise horizontale, Drehachse 33a in eine Drehrichtung 33b drehbar antreibbar und so angeordnet, dass sie in den Farbbehälter 32 eintaucht und dabei Farbe aufnimmt. Die Matrizenwalze 34 ist ebenfalls um eine zur Transportrichtung 42 senkrechte, vorzugsweise horizontale, Drehachse 34a drehbar antreibbar, allerdings in gegenläufige Drehrichtung 34b zur Farbaufnahmewalze 33. Die Farbaufnahmewalze 33 und die Matrizenwalze 34 rollen dabei derart aneinander ab, dass die von der Farbaufnahmewalze 33 aufgenommene Farbe auf die Matrizenwalze 34 übertragen wird. Die Matrizenwalze 34 weist in ihrer Umfangsfläche 37 zudem zumindest eine in Umfangsrichtung umlaufende Rinne (nicht dargestellt) auf. Die Rinne legt die Menge an Farbe und die Breite des Farbstreifens fest, die auf das Sprossenhohlprofil 6 aufgetragen wird. Dazu wird mittels der Rakeleinrichtung 35 die überschüssige Farbe von der Umfangsfläche 37 abgerakelt, so dass nur noch die Farbe in der Rinne auf der Umfangsfläche 37 zurückbleibt. Die Rinne weist zweckmäßigerweise eine Tiefe, also radiale Erstreckung von 0,1 bis 0,3 mm, bevorzugt 0,15 bis 0,2 mm auf. Zudem weist die Rinne weist zweckmäßigerweise eine Breite, also Erstreckung parallel zur Drehachse 34a von 2 bis 4 mm, bevorzugt 2,5 bis 3 mm auf. Diese in der Rinne verbliebene Farbe wird dann von der Matrizenwalze 34 auf die Auftragswalze 36 übertragen, wozu die Matrizenwalze 34 und die Auftragswalze 36 aneinander abrollen.

Die Auftragswalze 36 ist ebenfalls um eine zur Transportrichtung 42 senkrechte, vorzugsweise horizontale, Drehachse 36a drehbar antreibbar, allerdings in gegenläufige Drehrichtung 36b zur Matrizenwalze 34. Gemäß einer bevorzugten Ausführungsform der Erfindung weist die Auftragswalze 36 zudem eine Mantelwandung 38 auf, die aus Gummi besteht. Insbesondere besteht die Mantelwandung 38 aus Silikonkautschuk oder PU (Polyurethan). Zudem weist das Material der Mantelwandung 38 vorzugsweise eine Härte von 20 bis 80 Shore-A, bevorzugt 70 bis 80 Shore-A auf.

Der besondere Vorteil der Mantelwandung aus Gummi gegenüber einer Mantelwandung aus Metall, insbesondere Stahl, liegt in den verschiedenen Härtegraden, die eingesetzt werden können, und an der Funktion, geringe Vertiefungen im zu bedruckenden Material auszugleichen.

Die Farbe wird derart auf die Auftragswalze 36 übertragen, dass die Auftragswalze 36 auf ihrer glatten, nicht profilierten Umfangsfläche 40 einen sich in Umfangsrichtung erstreckenden Farbstreifen mit vorgegebener Breite, also Erstreckung parallel zur Drehachse 36a der Auftragswalze 36, aufweist. Dieser Farbstreifen wird mittels der Auftragswalze 36 und von dieser auf das Sprossenhohlprofil 6 aufgedruckt. Dazu wird das Sprossenhohlprofil 6 mit der die Längsschweißnaht 7 aufweisenden Stirnwandung 9 der Auftragswalze 36 zugewandt an der Auftragswalze 36 vorbei geführt, insbesondere mit der entsprechenden Stirnwandung 9 nach oben weisend unter dieser durchgeführt. Dabei rollt die Auftragswalze 36 auf der entsprechenden Stirnwandung 9 ab, wobei sie einen vorbestimmtem Druck auf diese ausübt, so dass die Farbe in Streifenform von der Auftragswalze 36 auf die Schweißnahtaußenfläche 7a und die zu dieser benachbarte Profilaußenfläche 6b aufgedruckt wird. Dabei wird das Sprossenhohlprofil 6 auf geeignete Weise durch entsprechende Gegendruckmittel (nicht dargestellt) gestützt.

Der mittels der Auftragswalze auf die Stirnwandung 9 aufgedruckte Farbstreifen, ist dabei breitenmäßig so bemessen, dass er die Schweißnahtaußenfläche 7a und den Bereich der Profilaußenfläche 6b abdeckt, von dem sich die zuvor aufgetragene Farbe beim Verschweißen abgelöst hat. Dadurch entsteht eine geschlossene Farbschicht auf der gesamten Profilaußenfläche 6b des Sprossenhohlprofils 6. Dabei wird die Menge der mittels der Auftragswalze 36 aufgetragenen Farbe und damit die Beschichtungsdicke insbesondere durch die Tiefe der Rinne bestimmt. Diese ist zweckmäßigerweise so festgelegt, dass die Beschichtungsdicke im Bereich des Farbstreifens weitgehend der Beschichtungsdicke im Bereich der übrigen Profilwandung 6 entspricht. Dadurch wird eine homogene Beschichtungsdicke über die gesamte Profilaußenfläche 6b gewährleistet, woraus eine gleich bleibende Farbgebung resultiert.

Zweckmäßigerweise weist die erfindungsgemäße Vorrichtung zudem eine Einrichtung zum Trennen des endlosen Sprossenhohlprofils 6 in Sprossenhohlprofile 6 vorgegebener Länge für die Verwendung als Sprosse 5 auf.

Bei dem erfindungsgemäßen Verfahren ist von Vorteil, dass aufgrund der Herstellung mittels Rollverformens Sprossenhohlprofile 6 jeglicher Art mit sehr geringen Wandstärken herstellbar sind. Die Wandstärke des hergestellten Sprossenhohlprofils 6 beträgt vorzugsweise 0,35 bis 0,4 mm, bevorzugt 0,37 bis 0,4 mm. Dadurch werden enorme Materialkosten eingespart im Vergleich zur Herstellung mittels Extrusion. Des Weiteren weist das erfindungsgemäß hergestellte Sprossenhohlprofil 6 auf der gesamten Profilaußenfläche 6b eine homogene Farbbeschichtung auf. Dabei ist die Beschichtung in allen Bereichen mittels Aufdrucken der Farbe bzw. Bedrucken mit Farbe erfolgt. Bei diesem Beschichtungsverfahren wird wesentlich weniger Farbe benötigt als beim Pulverbeschichten, was wiederum Kosten spart. Zudem wird eine deutlich glättere Oberfläche erhalten. Aufgrund der hohen Materialkosten ist das erfindungsgemäße Verfahren somit trotz der beiden zusätzlichen Verfahrensschritte rentabel.

Dabei wurde im Rahmen der Erfindung herausgefunden, dass insbesondere das Abtragen der Schweißnaht mittels des ziehenden Schnitts durch geeignete Mittel, vor allem die oszillierende Klinge 25, besonders vorteilhaft ist. Denn dies liefert in einem Arbeitsgang mit Dampfreinigung ohne Nachbearbeiten eine ausreichend glatte Schweißnahtaußenfläche 7a, auf der die aufgedruckte Farbe dauerhaft haftet. Denn auch beim dem Profilieren des Endloshohlprofils 17 wölbt sich die Schweißnaht 7 nicht mehr auf, so dass die ebenflächige Schweißnahtaußenfläche 7a erhalten bleibt. Dies war nicht ohne weiteres vorhersehbar. Infolgedessen wurde eine besonders vorteilhafte Auswahl dahingehend getroffen, dass das Abtragen bereits vor dem Profilieren erfolgt.

Des Weiteren weist das erfindungsgemäße Sprossenhohlprofil 6 keine Profileinziehungen auf, die beim Steckverbinden mehrerer Profile ineinander stören könnten.

Selbstverständlich liegt es auch im Rahmen der Erfindung, das Metallband 15 nach dem Beschichten mit Farbe und dem anschließenden Trocknen zunächst Aufzuwickeln und später weiter zu verarbeiten oder in die Metallstreifen 16 zu zerschneiden und diese zunächst aufzuwickeln. Dies kann auch in extra dafür vorgesehenen, von der erfindungsgemäßen Vorrichtung getrennten Vorrichtungen erfolgen. Alternativ dazu können, insbesondere vorgefertigte, Metallstreifen 16 verwendet werden und diese direkt mit Farbe beschichtet werden.

Des Weiteren kann das Herstellungsverfahren insgesamt oder können die einzelnen Schritte auch nicht kontinuierlich ablaufen.

## Patentansprüche

1. Längsseitig, im Bereich zweier Stoßkanten (12) durch eine Längsschweißnaht (7) verschweißtes Sprossenhohlprofil (6) aus Metall für Isolierverglasungen, mit einer Profilwandung (6a) sowie einer mit Farbe beschichteten Profilaußenfläche (6b),
**dadurch gekennzeichnet, dass**
das Sprossenhohlprofil (6) durch Rollverformung aus einem zumindest einseitig mit Farbe bedruckten Metallstreifen (16) hergestellt ist und die Längsschweißnaht (7) eine Schweißnahtaußenfläche (7a) aufweist, die außenseitig nicht über die Profilwandung (6a) übersteht und dass die Schweißnahtaußenfläche (7a) derart mit Farbe in Form eines Farbstreifens bedruckt ist, dass auf der gesamten Profilaußenfläche (6b) eine geschlossene Farbschicht vorhanden ist und die gesamte Profilaußenfläche (6b) mit Farbe bedruckt ist.

2. Sprossenhohlprofil nach Anspruch 1,
**dadurch gekennzeichnet, dass**
die Profilwandung (6a) zwei parallel zueinander angeordnete Seitenwandungen (8) und zwei vorzugsweise quer zu den Seitenwandungen (8) verlaufende Stirnwandungen (9) aufweist, wobei vorzugsweise sich der Querschnitt von den Seitenwandungen (8) zu den Stirnwandungen (9) hin verjüngt, wobei die Profilwandung (6a) vier Übergangswandungen (10) aufweist, die jeweils eine Seitenwandung (8) mit der in Umfangsrichtung des Sprossenhohlprofils (6) gesehen nächsten Stirnwandung (9) verbinden.

3. Sprossenhohlprofil nach Anspruch 2,
**dadurch gekennzeichnet, dass**
die Längsschweißnaht (7) im Bereich einer der beiden Stirnwandungen (9) vorgesehen ist, wobei die Längsschweißnaht (7) vorzugsweise mittig in Bezug zur Erstreckung der Stirnwandung (9) in eine Breitenrichtung (13) des Sprossenhohlprofils (6) angeordnet ist.

4. Vorrichtung zur, insbesondere kontinuierlichen, Herstellung eines Sprossenhohlprofils (6) aus Metall für Isolierverglasungen nach einem oder mehreren der vorhergehenden Ansprüche mit einer Profilwandung (6a) sowie einer Profilaußenfläche (6b), aufweisend
a) Eine Rollbiegeeinrichtung zum Erzeugen eines längsgeschlitzten Endloshohlprofils (17) mit zwei aneinander liegenden Stoßkanten (12) aus einem zumindest einseitig mit Farbe bedruckten Metallstreifen (16),
b) Eine Schweißeinrichtung zum Erzeugen einer Längsschweißnaht (7) durch Verschweißen der beiden Stoßkanten (12) miteinander,
c) Eine Profilierungseinrichtung zum Einbringen von Profilierungen in das verschweißte Endloshohlprofil (17) zur Erzeugung des Sprossenhohlprofils (6),
**gekennzeichnet durch**
d) Eine, der Schweißeinrichtung nachgeordnete und der Profilierungsvorrichtung vorgeordnete, Schweißnahtabtrageinrichtung (23) zum außenseitigen Abtragen, insbesondere Abschaben, der Längsschweißnaht (7) zur Erzeugung einer glatten Schweißnahtaußenfläche (7a),
e) Eine, insbesondere der Profilierungsvorrichtung nachgeordnete, Farbauftragseinrichtung (31) zum streifenförmigen Bedrucken der Schweißnahtaußenfläche (7a) und vorzugsweise des dazu benachbarten Bereichs der Profilaußenfläche (6b) mit Farbe derart, dass auf der gesamten Profilaußenfläche (6b) eine geschlossene Farbschicht vorhanden ist und die gesamte Profilaußenfläche (6b) mit Farbe bedruckt ist.

5. Vorrichtung nach Anspruch 4,
**dadurch gekennzeichnet, dass**
die Vorrichtung eine Farbbeschichtungseinrichtung zum Aufdrucken von Farbe auf den Metallstreifen (16) oder ein Metallband (15), aus dem Metallstreifen (16) ausschneidbar sind, aufweist.

6. Vorrichtung nach Anspruch 4 und/oder 5,
**dadurch gekennzeichnet, dass**
die Schweißnahtabtrageinrichtung (23) einen Klingenhalter (24) zum Halten von zumindest einer, vorzugsweise drei Klingen (25) zum Abschaben der Längsschweißnaht (7) aufweist, wobei der Klingenhalter (24) vorzugsweise ringförmig ausgebildet ist und eine mittlere durchgehende Öffnung (26) aufweist, durch die das Endloshohlprofil (17) zum Abschaben mittels geeigneter Transportmittel durchführbar ist.

7. Vorrichtung nach Anspruch 6,
**dadurch gekennzeichnet, dass**
die Klingen (25), insbesondere mit dem Klingenhalter (24), um eine vorzugsweise mittige Drehachse (27) oszillierend drehbar antreibbar sind, wobei ein Oszillierungswinkel, also der Winkel, um den die Klingen (25), insbesondere mit Klingenhalter (24), in eine Richtung antreibbar sind, vorzugsweise 5 bis 25°, bevorzugt 10 bis 15° beträgt.

8. Vorrichtung nach Anspruch 7,
**dadurch gekennzeichnet, dass**
die Klingen (25), insbesondere mit Klingenhalter (24), mit 5 bis 60, bevorzugt 20 bis 40 Hin- und Herbewegungen pro Minute antreibbar sind.

9. Vorrichtung nach einem oder mehreren der Ansprüche 6 bis 8,
**dadurch gekennzeichnet, dass**
eine Klingenschneidkante (30) einen konkaven, insbesondere um die Drehachse (27) gekrümmten, bogenförmigen Verlauf aufweist, wobei sich die Klingenschneidkante (30) vorzugsweise in einer zur Transportrichtung (28) senkrechten Ebene erstreckt.

10. Vorrichtung nach einem oder mehreren der Ansprüche 4 bis 9,
**dadurch gekennzeichnet, dass**
die Farbauftragseinrichtung (31) eine Auftragswalze (36) zum Auftragen der Farbe auf das Sprossenhohlprofil (6) aufweist, die um eine Drehachse (36a) drehbar antreibbar ist, wobei die Auftragswalze (36) vorzugsweise eine Mantelwandung (38) aufweist, die aus Gummi, insbesondere aus Silikonkautschuk oder PU (Polyurethan) besteht, wobei das Material der Mantelwandung (38) zweckmäßigerweise eine Härte von 20 bis 80 Shore-A, bevorzugt 70 bis 80 Shore-A aufweist.

11. Vorrichtung nach Anspruch 10,
**dadurch gekennzeichnet, dass**
die Farbauftragseinrichtung (31) eine Matrizenwalze (34) zum Übertragen der auf das Sprossenhohlprofil (6) aufzudruckenden Farbe, insbesondere eines aufzudruckenden Farbstreifens, auf die Auftragswalze (36) aufweist, wobei
vorzugsweise die Matrizenwalze (34) in ihrer Umfangsfläche (37) zumindest eine in Umfangsrichtung umlaufende Rinne zur Aufnahme der auf das Sprossenhohlprofil (6) aufzudruckenden Farbe aufweist, wobei
die Rinne vorzugsweise eine Tiefe, also radiale Erstreckung von 0,1 bis 0,3 mm, bevorzugt 0,15 bis 0,2 mm und zweckmäßigerweise eine Breite, also Erstreckung parallel zur einer Drehachse (34a) der Matrizenwalze (34) von 2 bis 4 mm, bevorzugt 2,5 bis 3 mm aufweist.

12. Verfahren zur, insbesondere kontinuierlichen, Herstellung eines Sprossenhohlprofils (6) aus Metall für Isolierverglasungen nach einem oder mehreren der Ansprüche 1 bis 3, mit einer Profilwandung (6a) sowie einer Profilaußenfläche (6b), vorzugsweise unter Verwendung einer Vorrichtung nach einem oder mehreren der Ansprüche 4 bis 11 mit den folgenden Verfahrensschritten:
a) Erzeugen eines längsgeschlitzten Endloshohlprofils (17) mit zwei aneinander liegenden Stoßkanten (12) aus einem zumindest einseitig mit Farbe bedruckten Metallstreifen (16) mittels Rollverformung,
b) Erzeugen einer Längsschweißnaht (7) durch Verschweißen der beiden Stoßkanten (12) miteinander,
c) Einbringen von Profilierungen in das verschweißte Endloshohlprofil (17) zur Erzeugung des Sprossenhohlprofils (6)
**gekennzeichnet durch**
d) Außenseitiges Abtragen, insbesondere Abschaben, der Längsschweißnaht (7) zur Erzeugung einer glatten Schweißnahtaußenfläche (7a),
e) Streifenförmiges Beschichten der Profilaußenfläche (6b) im Bereich der Schweißnahtaußenfläche (7a) und vorzugsweise dazu benachbarter Bereiche mit Farbe mittels Aufdrucken der Farbe so dass auf der gesamten Profilaußenfläche (6b) eine geschlossene Farbschicht vorhanden ist und die gesamte Profilaußenfläche (6b) mit Farbe bedruckt ist.

13. Verfahren nach Anspruch 12,
**dadurch gekennzeichnet, dass**
ein Endloshohlprofil (17) mit flachovalem, elliptischem Querschnitt erzeugt wird.

14. Verfahren nach Anspruch 12 und/oder 13,
**dadurch gekennzeichnet, dass**
die Längsschweißnaht (7) mittels eines ziehenden Schnitts abgeschabt wird.

15. Verfahren nach einem oder mehreren der Ansprüche 12 bis 14,
**dadurch gekennzeichnet, dass**
das Endloshohlprofil (17) derart profiliert wird, dass die Längsschweißnaht (7) und der dazu benachbarte und mit Farbe zu bedruckende Bereich der Profilaußenfläche (6b) ebenflächig sind.

16. Verfahren nach einem oder mehreren der Ansprüche 12 bis 15,
**dadurch gekennzeichnet, dass**
die Längsschweißnaht (7) von dem Endlosrohr (17) vor der Profilierung abgetragen wird.

17. Verfahren nach einem oder mehreren der Ansprüche 12 bis 16,
**dadurch gekennzeichnet, dass**
die Farbe auf das Sprossenhohlprofil (6) nach der Profilierung aufgetragen wird.

18. Verfahren nach einem oder mehreren der Ansprüche 12 bis 17,
**dadurch gekennzeichnet, dass**
die Längsschweißnaht (7) derart abgetragen wird, dass die Längsschweißnaht (7) nicht mehr über die Profilwandung (6a) nach außen übersteht.

19. Verfahren nach einem oder mehreren der Ansprüche 12 bis 18,
**dadurch gekennzeichnet, dass**
der Metallstreifen (16) derart zu einem längsgeschlitzten Endloshohlprofil (17) verformt wird, dass die mit Farbe beschichtete Seite des Metallstreifens (16) die Profilaußenfläche (6b) bildet.

20. Verfahren nach einem oder mehreren der Ansprüche 12 bis 19,
**dadurch gekennzeichnet, dass**
ein Endloshohlprofil (17) erzeugt wird, das eine Hauptachse (19) und eine dazu senkrechte Nebenachse (20) aufweist, und das zwei sich in Richtung der Hauptachse (19) gegenüberliegende Hauptscheitel (21) und zwei in Richtung der Nebenachse (20) gegenüberliegende Nebenscheitel (22) aufweist, wobei
zweckmäßigerweise ein Endloshohlprofil (17) erzeugt wird, dessen Profilwandung (6a) im Bereich beider Scheitel (21;22), zumindest aber im Bereich eines, bevorzugt beider der Hauptscheitel (21) abgerundet ausgebildet ist, wobei vorzugsweise ein Endloshohlprofil (17) erzeugt wird, bei dem die Längsschweißnaht (7) an einem der beiden Hauptscheitel (21) angeordnet ist.

21. Verfahren nach einem oder mehreren der Ansprüche 12 bis 20,
**dadurch gekennzeichnet, dass**
zum Abtragen eine Schweißnahtabtrageinrichtung (23) gemäß einem oder mehreren der Ansprüche 6 bis 9 verwendet wird, wobei zweckmäßigerweise immer eine Klinge (25) mit dem Endloshohlprofil (17) abschabend in Eingriff steht und das Endloshohlprofil (17) beim Passieren der Klinge (25) eine Relativbewegung zur Klinge (25) in eine zu einer Längsachse (11) des Endloshohlprofils (17) parallele Richtung ausführt und die Klinge (25), insbesondere aufgrund der oszillierenden Drehbewegung um die Drehachse (27), gleichzeitig eine Relativbewegung zum Endloshohlprofil (17) in einer zur Längsachse (11) senkrechten Richtung ausführt, wobei die Klingen (25) bzw. der Klingenhalter (24) zweckmäßigerweise um einen Oszillierungswinkel von 5 bis 25°, bevorzugt 10 bis 15° oszillieren.

22. Verfahren nach Anspruch 21,
**dadurch gekennzeichnet, dass**
die Klingen (25) bzw. der Klingenhalter (24) 5 bis 60, bevorzugt 20 bis 40 Hin- und Herbewegungen pro Minute ausführen bzw. ausführt.

23. Verfahren nach einem oder mehreren der Ansprüche 20 bis 22,
**dadurch gekennzeichnet, dass**
das Endloshohlprofil (17) derart profiliert wird, dass die beiden Hauptscheitel (21) zur Bildung der Stirnwandungen (9) abgeflacht werden und zweckmäßigerweise die beiden Nebenscheitel (22) zur Bildung der Seitenwandungen (8) abgeflacht werden.

24. Verfahren nach einem oder mehreren der Ansprüche 20 bis 23,
**dadurch gekennzeichnet, dass**
das Endloshohlprofil (17) derart profiliert wird, dass das Sprossenhohlprofil (6) eine gerade Stirnwandung (9) aufweist und die Längsschweißnaht (7) im Bereich der Stirnwandung (9) angeordnet ist.

25. Verfahren nach einem oder mehreren der Ansprüche 12 bis 24,
**dadurch gekennzeichnet, dass**
zum Aufbringen der Farbe auf das Sprossenhohlprofil (6) eine Farbauftrageinrichtung (31) nach Anspruch 10 oder 11 verwendet wird, wobei vorzugsweise
die Farbe mittels der Auftragswalze (36) auf die Schweißnahtaußenfläche (7a) und vorzugsweise die dazu benachbarte Profilaußenfläche (6b) aufgedruckt wird, wobei zweckmäßigerweise
die Auftragswalze (36) auf der Schweißnahtaußenfläche (7a) und vorzugsweise der dazu benachbarten Profilaußenfläche (6b) unter Ausübung eines Druckes auf dieser abrollt.

## Claims

1. Hollow transom profile (6) of metal, welded longitudinally in the region of two abutting edges (12) by a longitudinal weld seam (7), intended for insulating glazing units and having a profile wall (6a) and a profile outer surface (6b) coated with paint,
**characterized in that**
the hollow transom profile (6) is produced by roll-forming from a metal strip (16) printed at least on one side with paint and the longitudinal weld seam (7) has a weld seam outer surface (7a), which does not project outwards beyond the profile wall (6a), and **in that** the weld seam outer surface (7a) is printed with paint in the form of a strip of paint in such a way that there is an uninterrupted layer of paint over the entire profile outer surface (6b) and the entire profile outer surface (6b) is printed with paint.

2. Hollow transom profile according to Claim 1, **characterized in that**
the profile wall (6a) has two side walls (8), arranged parallel to one another, and two end walls (9), preferably running transversely in relation to the side walls (8), the cross section of the side walls (8) preferably narrowing towards the end walls (9), the profile wall (6a) having four transitional walls (10), which respectively connect a side wall (8) to the nearest end wall (9) as seen in the circumferential direction of the hollow transom profile (6).

3. Hollow transom profile according to Claim 2, **characterized in that**
the longitudinal weld seam (7) is provided in the region of one of the two end walls (9), the longitudinal weld seam (7) preferably being arranged centrally with respect to the extent of the end wall (9) in a widthwise direction (13) of the hollow transom profile (6).

4. Apparatus for the production, in particular continuous production, of a hollow transom profile (6) of metal intended for insulating glazing units and having a profile wall (6a) and a profile outer surface (6b), in particular for the production of a hollow transom profile (6) according to one or more of the preceding claims, having
a) a roll-bending device for creating a longitudinally slit endless hollow profile (17) with two abutting edges (12) lying against one another and comprising a metal strip (16) printed with paint at least on one side,
b) a welding device for creating a longitudinal weld seam (7) by welding the two abutting edges (12) to one another,
c) a profiling device for introducing profilings into the welded endless hollow profile (17) to create the hollow transom profile (6), **characterized by**
d) a weld-seam removal device (23), arranged in particular downstream of the welding device and upstream of the profiling device and intended for removing, in particular scraping off, the longitudinal weld seam (7) on the outside to create a smooth weld seam outer surface (7a),
e) a paint application device (31), arranged in particular downstream of the profiling device and intended for printing the weld seam outer surface (7a), preferably the region of the profile outer surface (6b) adjacent thereto, with paint in strip form in such a way that there is an uninterrupted layer of paint on the entire profile outer surface (6b) and the entire profile outer surface (6b) is printed with paint.

5. Apparatus according to Claim 4,
**characterized in that**
the apparatus has a paint coating device for printing paint onto the metal strip (16) or a metal band (15) from which metal strips (16) can be cut out.

6. Apparatus according to Claim 4 and/or 5,
**characterized in that**
the weld-seam removal device (23) has a blade holder (24) for holding at least one, preferably three, blades (25) for scraping off the longitudinal weld seam (7), the blade holder (24) preferably being of an annular form and having a central through-hole (26), through which the endless hollow profile (17) can be passed by means of suitable transporting means for scraping off.

7. Apparatus according to Claim 6,
**characterized in that**
the blades (25), in particular with the blade holder (24), can be driven in an oscillating rotatable manner about a preferably central axis of rotation (27), an oscillating angle, that is to say the angle by which the blades (25), in particular with the blade holder (24), can be driven in one direction, being preferably 5 to 25°, with preference 10 to 15°.

8. Apparatus according to Claim 7,
**characterized in that**
the blades (25), in particular with the blade holder (24), can be driven at 5 to 60, with preference 20 to 40, movements back and forth per minute.

9. Apparatus according to one or more of Claims 6 to 8,
**characterized in that**
a blade cutting edge (30) has an arcuate profile that is concave, in particular curved about the axis of rotation (27), the blade cutting edge (30) preferably extending in a plane perpendicular to the transporting direction (28).

10. Apparatus according to one or more of Claims 4 to 9,
**characterized in that**
the paint application device (31) has an application roller (36) for applying the paint to the hollow transom profile (6), which can be driven in a rotatable manner about an axis of rotation (36a), the application roller (36) preferably having a casing wall (38) that consists of rubber, in particular of silicone rubber or PU (polyurethane), the material of the casing wall (38) expediently having a Shore A hardness of 20 to 80, with preference 70 to 80.

11. Apparatus according to Claim 10,
**characterized in that**
the paint application device (31) has a stencil roller (34) for transferring the paint to be printed onto the hollow transom profile (6), in particular a strip of paint to be printed on, onto the application roller (36),
preferably the stencil roller (34) having in its circumferential surface (37) at least one groove running around in the circumferential direction for receiving the paint to be printed onto the hollow transom profile (6),
the groove preferably having a depth, that is to say radial extent, of 0.1 to 0.3 mm, with preference 0.15 to 0.2 mm, and expediently a width, that is to say an extent parallel to an axis of rotation (34a) of the stencil roller (34), of 2 to 4 mm, with preference 2.5 to 3 mm.

12. Method for the production, in particular the continuous production, of a hollow transom profile (6) of metal for insulating glazing units, having a profile wall (6a) and a profile outer surface (6b), in particular for the production of a hollow transom profile (6) according to one or more of Claims 1 to 3, preferably using an apparatus according to one or more of Claims 4 to 11, with the following method steps:
a) creating a longitudinally slit endless hollow profile (17) with two abutting edges (12) lying against one another from a metal strip (16) printed with paint at least on one side, by means of roll-forming,
b) creating a longitudinal weld seam (7) by welding the two abutting edges (12) to one another,
c) introducing profilings into the welded endless hollow profile (17) to create the hollow transom profile (6),
**characterized by**
d) removing, in particular scraping off, the longitudinal weld seam (7) on the outside to create a smooth weld seam outer surface (7a),
e) coating the profile outer surface (6b) in the region of the weld seam outer surface (7a), and preferably regions adjacent thereto, with paint in strip form by means of printing the paint on such that there is an uninterrupted layer of paint on the entire profile outer surface (6b) and the entire profile outer surface (6b) is printed with paint.

13. Method according to Claim 12,
**characterized in that**
an endless hollow profile (17) with a flat-oval, elliptical cross section is created.

14. Method according to Claim 12 and/or 13,
**characterized in that**
the longitudinal weld seam (7) is scraped off by means of a drawing cut.

15. Method according to one or more of Claims 12 to 14,
**characterized in that**
the endless hollow profile (17) is profiled in such a way that the longitudinal weld seam (7) and the regions of the profile outer surface (6b) that are adjacent thereto and are to be printed with paint are planar.

16. Method according to one or more of Claims 12 to 15,
**characterized in that**
the longitudinal weld seam (7) is removed from the endless tube (17) before the profiling.

17. Method according to one or more of Claims 12 to 16,
**characterized in that**
the paint is applied to the hollow transom profile (6) after the profiling.

18. Method according to one or more of Claims 12 to 17,
**characterized in that**
the longitudinal weld seam (7) is removed in such a way that the longitudinal weld seam (7) no longer projects outwards beyond the profile wall (6a).

19. Method according to one or more of Claims 12 to 18,
**characterized in that**
the metal strip (16) is formed into a longitudinally slit endless hollow profile (17) in such a way that the side of the metal strip (16) that is coated with paint forms the profile outer surface (6b).

20. Method according to one or more of Claims 12 to 19,
**characterized in that**
an endless hollow profile (17) is created, having a main axis (19) and a secondary axis (20) perpendicular thereto, and having two main apexes (21), opposing one another in the direction of the main axis (19), and two secondary apexes (22), opposing one another in the direction of the secondary axis (20), wherein
expediently an endless hollow profile (17) is created, the profile wall (6a) of which is formed in a rounded manner in the region of both apexes (21; 22), but at least in the region of one, with preference both, of the main apexes (21), preferably an endless hollow profile (17) in which the longitudinal weld seam (7) is arranged at one of the two main apexes (21) being created.

21. Method according to one or more of Claims 12 to 20,
**characterized in that**
a weld-seam removal device (23) according to one or more of Claims 6 to 9 is used for the removal, wherein expediently a blade (25) is always in
scraping-off engagement with the endless hollow profile (17) and, as it passes the blade (25), the endless hollow profile (17) performs a relative movement with respect to the blade (25) in a direction parallel to a longitudinal axis (11) of the endless hollow profile (17), and the blade (25) at the same time performs a relative movement with respect to the endless hollow profile (17) in a direction perpendicular to the longitudinal axis (11), in particular on account of the oscillating rotational movement about the axis of rotation (27), the blades (25) or the blade holder (24) expediently oscillating by an oscillating angle of 5 to 25°, with preference 10 to 15°.

22. Method according to Claim 21,
**characterized in that**
the blades (25) or the blade holder (24) perform or performs 5 to 60, with preference 20 to 40, movements back and forth per minute.

23. Method according to one or more of Claims 20 to 22,
**characterized in that**
the endless hollow profile (17) is profiled in such a way that the two main apexes (21) are flattened to form the end walls (9) and expediently the two secondary apexes (22) are flattened to form the side walls (8).

24. Method according to one or more of Claims 20 to 23,
**characterized in that**
the endless hollow profile (17) is profiled in such a way that the hollow transom profile (6) has a straight end wall (9) and the longitudinal weld seam (7) is arranged in the region of the end wall (9).

25. Method according to one or more of Claims 12 to 24,
**characterized in that**
a paint application device (31) according to Claim 10 or 11 is used for applying the paint to the hollow transom profile (6), wherein preferably
the paint is printed onto the weld seam outer surface (7a), and preferably the profile outer surface (6b) adjacent thereto, by means of the application roller (36), wherein expediently
the application roller (36) rolls on the weld seam outer surface (7a), and preferably the profile outer surface (6b) adjacent thereto, while exerting pressure thereupon.

## Revendications

1. Profilé d'épart renforcé (6) en métal pour vitrages isolants, soudé sur la longueur au niveau de deux bords (12) par un joint de soudure longitudinal (7), comprenant une paroi profilée (6a) ainsi qu'une surface extérieure profilée (6b) revêtue d'une couche de couleur ;
**caractérisé en ce que**
le profilé d'épart (6) est fabriqué par déformation par rouleaux à partir d'une bande métallique (16) imprimée au moins d'un côté avec une couleur, **en ce que** le joint de soudure longitudinal (7) présente une surface extérieure de joint de soudure (7a), qui ne fait pas saillie côté extérieur de la paroi profilée (6a), et **en ce que** la surface extérieure de joint de soudure (7a) est imprimée avec de la couleur appliquée sous la forme d'une bande colorée de telle manière qu'une couche colorée fermée est présente sur la totalité de la surface extérieure profilée (6b) et que la totalité de la surface extérieure profilée (6b) est imprimée avec de la couleur.

2. Profilé d'épart selon la revendication 1,
**caractérisé en ce que**
la paroi profilée (6a) présente deux parois latérales (8) disposées de manière parallèle l'une par rapport à l'autre et deux parois frontales (9) s'étendant de préférence de manière transversale par rapport aux parois latérales (8), dans lequel, de préférence, la section transversale se rétrécit en partant des parois latérales (8) en direction des parois frontales (9), dans lequel la paroi profilée (6a) présente quatre parois de transition (10), qui relient respectivement une paroi latérale (8) à la paroi frontale (9) la plus proche vu dans le sens de la périphérie du profilé d'épart (6).

3. Profilé d'épart selon la revendication 2,
**caractérisé en ce que**
le joint de soudure longitudinal (7) est prévu dans la zone d'une paroi frontale (9), dans lequel le joint de soudure longitudinal (7) est disposé de préférence au centre par rapport à l'extension de la paroi frontale (9) dans la direction de la largeur (13) du profilé d'épart (6).

4. Dispositif servant à fabriquer, en particulier en continu, un profilé d'épart (6) en métal pour des vitrages isolants présentant une paroi profilée (6a) ainsi qu'une surface extérieure profilée (6b), servant en particulier à fabriquer un profilé d'épart (6) selon l'une quelconque ou plusieurs des revendications précédentes, présentant
a) un système de pliage à rouleaux servant à produire un profilé creux sans fin (17) fendu dans la longueur avec deux bords (12) adjacents à partir d'une bande métallique (16) imprimée au moins d'un côté avec de la couleur,
b) un système de soudage servant à produire un joint de soudure longitudinal (7) en soudant l'un à l'autre les deux bords (12),
c) un système de profilage servant à pratiquer des profilages dans le profilé creux sans fin (17) soudé afin de produire le profilé d'épart (6), **caractérisé par**
d) un système d'enlèvement de joint de soudure (23) disposé en particulier en aval du système de soudage et en amont du système de profilage et servant à enlever côté extérieur, en particulier à gratter, le joint de soudure longitudinal (7) afin de produire une surface extérieure de joint de soudure (7a) lisse,
e) un système d'application de couleur (31) disposé en particulier en aval du système de profilage et servant à réaliser une impression sous la forme d'une bande en couleur sur la surface extérieure de joint de soudure (7a) et de préférence sur la zone voisine de la surface extérieure profilée (6b) de telle manière qu'une couche colorée est présente sur la totalité de la surface extérieure profilée (6b) et que la totalité de la surface extérieure profilée (6b) est imprimée avec de la couleur.

5. Dispositif selon la revendication 4,
**caractérisé en ce que**
le dispositif présente un système de revêtement de couche de couleur servant à imprimer de la couleur sur les bandes métalliques (16) ou sur une bande métallique (15) pouvant être découpée en bandes métalliques (16).

6. Dispositif selon la revendication 4 et/ou 5,
**caractérisé en ce que**
le système d'enlèvement de joint de soudure (23) présente un porte-lame (24) servant à maintenir au moins une lame, de préférence trois lames (25) destinées à gratter le joint de soudure longitudinal (7), dans lequel le porte-lame (24) est réalisé de préférence de manière à présenter une forme annulaire et présente une ouverture (26) centrale traversante, par laquelle le profilé d'épart (17) servant au grattage peut être introduit à l'aide de moyens de transport appropriés.

7. Dispositif selon la revendication 6,
**caractérisé en ce que**
les lames (25) peuvent être entraînées, en particulier avec le porte-lame (24), de manière à tourner par oscillation autour d'un axe de rotation (27) de préférence central, dans lequel un angle d'oscillation, soit l'angle, selon lequel les lames (25), en particulier avec le porte-lame (24), peuvent être entraînées dans une direction, est compris de préférence entre 5 et 25°, de manière préférée entre 10 et 15°.

8. Dispositif selon la revendication 7,
**caractérisé en ce que**
les lames (25), en particulier avec le porte-lame (24) peuvent être entraînées en va-et-vient avec 5 à 60, de préférence 20 à 40, allers et retours par minute.

9. Dispositif selon l'une quelconque ou plusieurs des revendications 6 à 8,
**caractérisé en ce que**
le bord de découpe des lames (30) présente un contour concave, cintré, en particulier courbé autour de l'axe de rotation (27), dans lequel le bord de découpe des lames (30) s'étend de préférence dans un plan perpendiculaire par rapport au sens du transport (28).

10. Dispositif selon l'une quelconque ou plusieurs des revendications 4 à 9,
**caractérisé en ce que**
le système d'application de couleur (31) présente un cylindre d'application (36) servant à appliquer la couleur sur le profilé d'épart (6), lequel cylindre peut être entraîné de manière à pouvoir tourner autour d'un axe de rotation (36a), dans lequel le cylindre d'application (36) présente de préférence une paroi d'enveloppement (38), qui est constituée de caoutchouc, en particulier de caoutchouc de silicone ou de polyuréthane (PU), dans lequel le matériau de la paroi d'enveloppement (38) présente de manière appropriée une dureté Shore A comprise entre 20 et 80, de préférence comprise entre 70 et 80.

11. Dispositif selon la revendication 10,
**caractérisé en ce que**
le système d'application de la couleur (31) présente sur le cylindre d'application (36) un cylindre de matrice (34) servant à appliquer la couleur à imprimer sur le profilé d'épart (6), en particulier une bande colorée à imprimer, dans lequel
de préférence le cylindre de matrice (34) présente dans sa surface périphérique (37) au moins une gouttière périphérique dans le sens périphérique servant à recevoir la couleur à imprimer sur le profilé d'épart (6), dans lequel
la gouttière présente de préférence une profondeur, donc une extension radiale allant de 0,1 à 0,3 mm, de préférence allant de 0,15 à 0,2 mm, et de manière appropriée une largeur, donc une extension parallèle par rapport à un axe de rotation (34a) du cylindre de matrice (34), allant de 2 à 4 mm, de préférence allant de 2,5 à 3 mm.

12. Procédé servant à fabriquer, en particulier en continu, un profilé d'épart (6) en métal pour des vitrages isolants comprenant une paroi profilée (6a) et une surface extérieure profilée (6b), en particulier servant à fabriquer un profilé d'épart (6) selon l'une quelconque ou plusieurs des revendications 1 à 3, de préférence en utilisant un dispositif selon l'une quelconque ou plusieurs des revendications 4 à 11, comprenant les étapes de procédé suivantes consistant à :
a) produire un profilé creux sans fin (17) fendu dans la longueur avec deux bords (12) adjacents à partir d'une bande métallique (16) imprimée au moins d'un côté avec de la couleur au moyen d'une déformation par rouleaux,
b) produire un joint de soudure longitudinal (7) en soudant l'un à l'autre les deux bords (12),
c) pratiquer des profilages dans le profilé creux sans fin (17) soudé pour produire le profilé d'épart (6),
**caractérisé par** les étapes suivantes consistant à :
d) supprimer côté extérieur, en particulier en grattant, le joint de soudure longitudinal (7) afin de produire une surface extérieure de joint de soudure (7a) lisse,
e) revêtir d'une couche de couleur sous la forme d'une bande la surface extérieure profilée (6b) dans la zone de la surface extérieure de joint de soudure (7a) et de préférence en plus les zones voisines, en imprimant la couleur de sorte qu'une couche colorée fermée est présente sur la totalité de la surface extérieure profilée (6b) et que la totalité de la surface extérieure profilée (6b) est imprimée avec de la couleur.

13. Procédé selon la revendication 12,
**caractérisé en ce que**
un profilé creux sans fin (17) est produit avec une section transversale ovale aplatie, elliptique.

14. Procédé selon la revendication 12 et/ou 13,
**caractérisé en ce que**
le joint de soudure longitudinal (7) est gratté au moyen d'une coupure oblique.

15. Procédé selon l'une quelconque ou plusieurs des revendications 12 à 14,
**caractérisé en ce que**
le profilé creux sans fil (17) est profilé de telle manière que le joint de soudure longitudinal (7) et la zone de la surface extérieure profilée (6b), adjacente et devant être imprimée avec de la couleur, présentent un plan plat.

16. Procédé selon l'une quelconque ou plusieurs des revendications 12 à 15,
**caractérisé en ce que** le joint de soudure longitudinal (7) est gratté du tube sans fin (17) avant le profilage.

17. Procédé selon l'une quelconque ou plusieurs des revendications 12 à 16,
**caractérisé en ce que**
la couleur est appliquée après le profilage sur le profilé d'épart (6).

18. Procédé selon l'une quelconque ou plusieurs des revendications 12 à 17,
**caractérisé en ce que**
le joint de soudure longitudinal (7) est enlevé de telle manière que le joint de soudure longitudinal (7) ne fait plus saillie vers l'extérieur de la paroi profilée (6a).

19. Procédé selon l'une quelconque ou plusieurs des revendications 12 à 18,
**caractérisé en ce que**
la bande métallique (16) est déformée en un profilé creux sans fin (17) fendu dans la longueur de telle manière que le côté, revêtu d'une couche de couleur, de la bande métallique (16) constitue la surface extérieure profilée (6b).

20. Procédé selon l'une quelconque ou plusieurs des revendications 12 à 19,
**caractérisé en ce que**
un profilé creux sans fin (17) est produit, lequel présente un axe principal (19) et un axe secondaire (20) perpendiculaire par rapport à ce dernier et qui présente deux sommets principaux (21) se faisant face sans la direction de l'axe principal (19) et deux sommets secondaires (22) se faisant face dans la direction de l'axe secondaire (20), dans lequel
un profilé creux sans fin (17) est de manière appropriée produit, la paroi profilée (6a) y étant réalisée de manière arrondie dans la zone des deux sommets (21 ; 22), toutefois au moins dans la zone d'un des sommets principaux, de préférence des deux sommets principaux (21), dans lequel de préférence un profilé creux sans fin (17) est produit, dans le cadre duquel le joint de soudure longitudinal (7) est disposé au niveau d'un des deux sommets principaux (21).

21. Procédé selon l'une quelconque ou plusieurs des revendications 12 à 20,
**caractérisé en ce que**
l'on utilise pour l'enlèvement un système d'enlèvement de joint de soudure (23) selon l'une quelconque ou plusieurs des revendications 6 à 9, dans lequel une lame (25) est toujours en prise de manière appropriée de manière à gratter le profilé creux sans fin (17) et **en ce que** le profilé creux sans fin (17) exécute en passant le long de la lame (25) un mouvement relatif par rapport à la lame (25) dans une direction parallèle par rapport à un axe longitudinal (11) du profilé creux sans fin (17) et **en ce que** la lame (25) exécute en même temps un mouvement relatif par rapport au profilé creux sans fin (17) dans une direction perpendiculaire par rapport à l'axe longitudinal (11), en particulier du fait du mouvement de rotation par oscillation autour de l'axe de rotation (27), dans lequel les lames (25) ou le porte-lame (24) oscillent de manière appropriée selon un angle d'oscillation allant de 5 à 25°, allant de préférence de 10 à 15°.

22. Procédé selon la revendication 21,
**caractérisé en ce que**
les lames (25) ou le porte-lame (24) exécutent 5 à 60, de préférence 20 à 40, mouvements de va-et-vient par minute.

23. Procédé selon l'une quelconque ou plusieurs des revendications 20 à 22,
**caractérisé en ce que**
le profilé creux sans fin (17) est profilé de telle manière que les deux sommets principaux (21) servant à former les parois latérales (9) sont aplatis et de manière appropriée les deux sommets secondaires (22) servant à former les parois latérales (8) sont aplatis.

24. Procédé selon l'une quelconque ou plusieurs des revendications 20 à 23,
**caractérisé en ce que**
le profilé creux sans fin (17) est profilé de telle manière que le profilé d'épart (6) présente une paroi frontale (9) rectiligne et le joint de soudure longitudinal (7) est disposé dans la zone de la paroi frontale (9).

25. Procédé selon l'une quelconque ou plusieurs des revendications 12 à 24,
**caractérisé en ce que**
l'on utilise aux fins de l'application de la couleur sur le profilé d'épart (6), un système d' application de couleur (31) selon la revendication 10 ou 11, dans lequel de préférence
la couleur est appliquée au moyen du cylindre d'application (36) sur la surface extérieure de joint de soudure (7a) et de préférence sur la surface extérieure profilée (6b) adjacente, dans lequel de manière appropriée
le cylindre d'application (36) roule sur la surface extérieure de joint de soudure (7a) et de préférence sur la surface extérieure profilée (6b) adjacente en exerçant une pression sur cette dernière.
